# EUROPÄISCHE PATENTSCHRIFT

(11) **EP 0 396 504 B1**
(45) Veröffentlichungstag und Bekanntmachung des Hinweises auf die Patenterteilung: **07.12.1994**
(21) Anmeldenummer: 90810324.5
(22) Anmeldetag: 25.04.1990
(51) Int. Cl.: F21V 29/00, F21V 19/02

(54) **Leuchte**
Lighting fixture
Dispositif d'éclairage

(30) Priorität: 02.05.1989 DE 8905535 U
(43) Veröffentlichungstag der Anmeldung: 07.11.1990
(73) Patentinhaber: NAFA-LIGHT KURT MAURER, CH-8126 Zumikon (CH)
(72) Erfinder:
(74) Vertreter: von Hellfeld, Axel, Dr. Dipl.-Phys.

(56) Entgegenhaltungen:
- FR-A- 2 073 653
- US-A- 1 637 786
- US-A- 1 825 641
- US-A- 3 684 883
- US-A- 3 694 649
- US-A- 3 703 635
- US-A- 3 711 702
- US-A- 3 843 879

## Beschreibung

Die Erfindung betrifft eine Leuchte gemäss dem Oberbegriff des Patentanspruchs 1, insbesondere eine Halogenleuchte. Der Vorteil derartiger Leuchten besteht in der längeren Lebensdauer der Glühbirnen (Halogenbirnen). Sie wird erreicht durch die Kühlung der Glühbirnenfassung im an den Ringspalt anschliessenden Luftdurchzugsraum.

Die bisherigen Leuchten dieser Art (US-A-3,684,883) waren mit einem an den Ringspalt anschliessenden Kamin oder Rohr (Ofenrohr, Lüftungskanal) ausgerüstet, um einen Luftdurchzugsraum entsprechend den üblichen Kriterien der Heizungs- und Lüftungstechnik zu schaffen. Im Kamin bzw. Rohr war die Glühbirnenfassung aufgehängt, so dass sie vom durch den Ringspalt in den Luftdurchzugsraum strömenden Luftstrom umströmt und somit gekühlt wurde. Zur Halterung der Reflektorschale und der Glühbirnenfassung waren weitere Konstruktionselemente vorgesehen, bei der Leuchte gemäss US-A-3,684,883 ein Seilsystem zwischen einem am oberen Rand des Kamins und einem am unteren Rand der Reflektorschale vorgesehenen Flansch Die bekannten Halterungskonstruktionen waren verhältnismässig aufwendig.

Hier will die Erfindung Abhilfe schaffen. Ihr liegt die Aufgabe zugrunde, die Verlängerung der Lebensdauer der Leuchten mit einfachsten Mitteln zu erreichen.

Die erfindungsgemässe Lösung der Aufgabe ist Gegenstand des Patentanspruchs 1. Ihr liegt die Erkenntnis zugrunde, dass ein kurzer Ringspalt im Bereich des Reflektorschalenbodens ausreicht, um die für die Kühlung der Fassung erforderliche Luftströmung zu erzeugen, und dass deshalb der Luftdurchzugsraum (im Bereich der Glühbirnenfassung) seitlich offen gehalten werden kann. Das erlaubt die einfache, preiswerte Konstruktion mit dem U-Profilteil.

Im folgenden wird ein Ausführungsbeispiel der Erfindung anhand der Zeichnung näher beschrieben. Es zeigen:
- Fig. 1: eine Seitenansicht einer Leuchte, in Blickrichtung des Pfeils I in Fig. 3,
- Fig. 2: einen Achsenlängsschnitt durch die Leuchte, entlang der Linie II-II in Figur 3,
- Fig. 3: einen Achsenquerschnitt durch die Leuchte nach der Linie III-I-II in Fig. 2, und
- Fig. 4: einen Achsenquerschnitt durch die Leuchte nach der Linie IV-IV in Fig. 2.

Die Leuchte hat eine halbkugelförmige Reflektorschale 1 aus Metall mit einer durch Abtrennen einer Kugelkappe oder Kalotte erhaltenen, grossen Oeffnung 2. Die Reflektorschale 1 und die Fassung 3 einer Halogenglühbirne 4, deren Stromzuführungsleitungen mit 5 bezeichnet sind, werden von einer aus zwei U-Profilteilen 6, 7 bestehenden Halterung getragen. Der erste U-Profilteil 6 ist an der Rückseite der Reflektorschale 1 befestigt. Er hat dazu in seinem Steg 8 ein der Oeffnung 2 der Reflektorschale 1 angepasstes Loch und der Oeffnungsrand 9 der Reflektorschale 1 ist um den Rand des Lochs herumgebördelt. In beiden sich nach hinten erstreckenden Schenkein 10 des ersten U-Profilteils 6 ist je ein parallel zur Achse 11 der Reflektorschale 1 und den Seitenrändern der Schenkel 10 verlaufendes Langloch 12 ausgebildet.

Auf dem Steg 13 des zweiten U-Profilteils 7 ist an der der Reflektorschale 1 abgewandten Seite die Glühbirnenfassung 3 befestigt. Der Steg 13 weist im Zentrum eine Durchgangsöffnung 14 für den Halogenbirnenhals auf, deren Durchmesser entsprechend gross ausgebildet und auf die Grösse der Fassung 3 abgestimmt ist. Die beiden Schenkel 15 des zweiten U-Profilteils 7 liegen an den Innenseiten der Schenkel 10 des ersten U-Profilteils 6 und weisen je nach aussen ragende, in die Langlöcher 12 eingreifende Nasen 16 sowie Gewindebohrungen zum Eingriff von Schrauben 17 auf, die durch die Langlöcher 12 hindurchgreifen und den U-Profilteil 7 fest mit den Schenkeln 10 verbinden. Mit den die Montage erleichternden und eine Führung bildenden Nasen 16 und den durch die Langlöcher 12 greifenden Schrauben 17 sind die beiden Schenkel 15 verschiebbar in den beiden Langlöchern 12 gelagert und in der gewünschten Lage an den Langlochrändern fixierbar, so dass sich die Einführtiefe der Halogenbirne 4 in die Reflektorschale 1 den Erfordernissen entsprechend einstellen lässt. Dabei sind die Nasen 16 und Schrauben 17 axial hintereinander angeordnet, wodurch eine Parallelführung des zweiten U-Profilteils 7 beim Verschieben entlang den Langlöchern 12 erreicht und sichergestellt wird, dass die Achse der Halogenbirne 4 in der Achse 11 der Reflektorschale 1 bleibt.

Die Schenkel 10 des ersten U-Profilteils 6 weisen in der Nähe ihrer hinteren Enden je zwei einander gegenüberliegende Aussparungen 18 auf, an denen die durch die beiden U-Profilteile 6, 7 gebildete Halterung der Reflektorschale 1 und Fassung 3 an einer geeigneten Aufhängung aufgehängt werden kann. An den Aussparungen 18 können zum Beispiel Haltefedern angebracht werden, mit denen die Halterung in einem Lampengestell oder -gehäuse angeordnet werden kann.

Die Reflektorschale 1 und die beiden U-Profilteile 6, 7 bestehen vorzugsweise aus Aluminium. Im in der Zeichnung dargestellten Ausführungsbeispiel weist die halbkugelförmige Reflektorschale 1 einen Durchmesser von 60 bis 65 mm auf. Davon ist eine Kugelkappe oder Kalotte in einer Höhe von 2 bis 4 mm abgetrennt, wodurch die Oeffnung 2 von etwa 20 mm Durchmesser ausgebildet ist, durch welche die einen Durchmesser von etwa 10 mm aufweisende, zylindrische Halogenbirne 4 hindurchragt. Der Durchmesser der Oeffnung 2 ist also etwa doppelt so gross wie der Durchmesser der (zylindrischen) Halogenbirne 4; der Querschnitt (die Querschnittsfläche) der Oeffnung 2 beträgt mithin etwa das Vierfache und der Querschnitt des zwischen der Halogenbirne 4 und dem Oeffnungsrand 2 der Reflektorschale 1 gebildeten Ringspalts 21 etwa das Dreifache des Halogenbirnenquerschnitts. Der Querschnitt der Oeffnung 2 könnte auch ein anderes Mehrfaches des Halogenbirnenquerschnitts betragen, etwa nur das 2-fache oder mehr als das Vierfache, wobei ein breiter Ringspalt 21 für die Kühlung der Fassung 3 wesentlich und deshalb mindestens etwa das Vierfache bevorzugt ist. Bei Glühbirnen mit axial gewölbtem Kopf ist der Querschnitt der Oeffnung 2 (d.h. die vom Rand 9 umschlossene Fläche) um ein Mehrfaches grösser zu wählen als der grösste Querschnittsbereich des Glühbirnenkopfteils, der beim axialen Verschieben des U-Profilteils 7 in den Bereich der Oeffnung 2 gelangt. Die Fassung 3 kann auch unverschiebbar (ortsfest) in der Halterung 6, 7 angeordnet sein, wobei in diesem Fall der Querschnitt der Oeffnung 2 mindestens doppelt, vorzugsweise mindestens viermal so gross wie der Querschnitt des im Bereich der Oeffnung befindlichen Teils der Glühbirne zu wählen ist.

Die Fassung 3 ist im Zentrum der nur aus den beiden U-Profilteilen 6, 7 bestehenden Halterung völlig frei durch den Steg 13 im zwischen den beiden Schenkeln 10 gebildeten Luftdurchzugsraum 22 getragen. Der Luftdurchzugsraum 22, in den der breite Ringspalt 21 für den Luftdurchzug mündet, ist oben gänzlich offen und seitlich nur durch die beiden Schenkel 10 begrenzt, an den beiden dazwischenliegenden Seiten also auch gänzlich offen und - da der Abstand der Schenkel 10 grösser als der Durchmesser der Oeffnung 2 ist - gegenüber dem Ringspalt 21 radial nach aussen erweitert.

Die frei im Luftdurchzugsraum 22 getragene Glühbirnenfassung 3 wird durch die von der Glühbirne 4 im Reflektorraum 20 erwärmte, durch den breiten Ringspalt 21 aufsteigende Luft umströmt und dadurch gekühlt. (Wenn die Leuchte nicht nach unten sondern nach oben gerichtet ist, erfolgt der Luftdurchzug umgekehrt). Dabei findet ein Austausch der vom Sockel (Fuss) der Halogenbirne bzw. der Fassung 3 stark erhitzten Luft mit der aufsteigenden Luft statt. Es hat sich gezeigt, dass sich der in der Fassung 3 befindliche Fuss der Halogenbirne 4 bei der beschriebenen Anordnung trotz der Erwärmung durch die durch die Oeffnung zurückgestrahlte Wärmestrahlung vom in der Reflektorschale 1 befindlichen Kopf der Birne 4 nicht oder jedenfalls nicht wesentlich über 120 °C erwärmt. Die Ventilationswirkung und Kühlung ist natürlich besonders wirksam und intensiv, wenn die Leuchte vertikal hängt. Auch in anderen Lagen wird aber eine gute Wirkung erzielt.

## Patentansprüche

1. Leuchte, insbesondere Halogenleuchte, mit einer Glühbirne (4), einer Glühbirnenfassung (3), einer Reflektorschale (1) und einer Halterung (6, 7) für die Reflektorschale (1) und die Glühbirnenfassung (3), wobei die Glühbirnenfassung (3) von der Halterung (6, 7) in einem Abstand hinter der Reflektorschale (1) gehalten ist, die Reflektorschale (1) eine Oeffnung (2) hat, durch welche die Glühbirne (4) in den Reflektorraum (20) hineinragt, zwischen der Glühbirne (4) und dem Oeffnungsrand (9) der Reflektorschale (1) ein Ringspalt (21) für einen Luftdurchzug frei ist, die Halterung (6, 7) zur Bildung eines Luftdurchzugsraums (22) offen und die Glühbirnenfassung (3) durch die Halterung (6, 7) im an den Ringspalt (21) anschliessenden Luftdurchzugsraum (22) gehalten ist, so dass die Glühbirnenfassung (3) vom durch diesen (22) strömenden Luftstrom umströmt und somit gekühlt wird, dadurch gekennzeichnet, dass die Halterung einen an der Reflektorschalenaussenseite angreifenden, die Glühbirnenfassung tragenden U-Profilteil aufweist, wobei der Luftdurchzugsraum bis auf die U-Profilschenkel seitlich gänzlich offen und der Querschnitt der Oeffnung (2) ein Mehrfaches des Glühbirnenquerschnitts ist.

2. Leuchte nach Anspruch 1, dadurch gekennzeichnet, dass der in der Halterung (6, 7) gebildete Luftdurchzugsraum (22) gegenüber dem Ringspalt (21) nach aussen erweitert und sowohl nach oben als auch an zwei gegenüberliegenden Seiten gänzlich offen ist.

3. Leuchte nach Anspruch 1 oder 2, dadurch gekennzeichnet, dass der Durchmesser der Oeffnung (2) der Reflektorschale (1) mindestens annähernd doppelt so gross wie der Durchmesser der Glühbirne (4) ist.

4. Leuchte nach einem der Ansprüche 1 bis 3, dadurch gekennzeichnet, dass die Halterung (6, 7) aus einem ersten U-Profilteil (6) und einem zwischen dessen Schenkeln (10) angeordneten Träger (7) für die Glühbirnenfassung (3) besteht, wobei der erste U-Profilteil (6) mit seinem Steg (8) an der Rückseite der Reflektorschale (1) befestigt ist und ein mit der Oeffnung (2) der Reflektorschale (1) fluchtendes Loch aufweist.

5. Leuchte nach Anspruch 4, dadurch gekennzeichnet, dass in beiden Schenkeln (10) des ersten U-Profilteils (6) je ein parallel zur Achse (11) der Reflektorschale (1) verlaufendes Langloch (12) ausgebildet und der Träger (7) für die Glühbirnenfassung (3) verschiebbar längs den beiden Langlöchern (12) gelagert und in der jeweiligen Lage an den Langlochrändern fixierbar ist.

6. Leuchte nach Anspruch 5, dadurch gekennzeichnet, dass der Träger durch einen zweiten U-Profilteil (7) gebildet ist, dessen Schenkel (15) an den Innenseiten der Schenkel (10) des ersten U-Profilteils (6) liegen und mit durch die Langlöcher (12) greifenden Schrauben (17) an den Langlochrändern fixierbar sind.

7. Leuchte nach einem der Ansprüche 1 bis 3, dadurch gekennzeichnet, dass die Halterung nur aus zwei U-Profilteilen (6, 7) besteht, deren erster U-Profilteil (6) mit seinem Steg (8) an der Rückseite der Reflektorschale (1) befestigt ist, und deren zweiter U-Profilteil (7) mit seinen beiden Schenkeln (15) an der Innenseite der Schenkel (10) des ersten U-Profilteils (6) gehaltert ist, wobei der Steg (8) des ersten U-Profilteils (6) ein der Oeffnung (2) der Reflektorschale (1) angepasstes Loch aufweist und der Steg (13) des zweiten U-Profilteils (7) die Glühbirnenfassung (3) trägt.

8. Leuchte nach Anspruch 6 oder 7, dadurch gekennzeichnet, dass die Schenkel (15) des zweiten U-Profilteils (7) nach aussen ragende, in die Langlöcher (12) eingreifende Nasen (16) aufweisen.

9. Leuchte nach einem der Ansprüche 4 bis 8, dadurch gekennzeichnet, dass der Oeffnungsrand (9) der aus Metall bestehenden Reflektorschale (1) um den Rand des im Steg (8) des ersten U-Profilteils (6) vorgesehenen Loches herumgebördelt ist.

10. Leuchte nach einem der Ansprüche 4 bis 9, dadurch gekennzeichnet, dass die Schenkel (10) des ersten U-Profilteils (6) je zwei einander gegenüberliegende Aussparungen (18) zwecks Aufhängung der Halterung (6, 7) aufweisen.

## Claims

1. A lamp, especially a halogen lamp, comprising an incandescent bulb (4), a bulb socket (3), a reflector bowl (1) and a mounting (6, 7) for the reflector bowl (1) and the bulb socket (3), in which the bulb socket (3) is held at a distance behind the reflector bowl (1) by the mounting (6, 7), the reflector bowl (1) is provided with an opening (2) through which the bulb (4) projects into the reflector area (20), an annular gap (21) is provided between the bulb (4) and the edge (9) of the opening of the reflector bowl (1) for the passage of an air stream, the mounting (6, 7) is open to form a space (22) for the passage of an air stream, and the bulb socket (3) is held by the mounting (6, 7) in the space (22) for the passage of an air stream adjacent the annular gap (21), so that the air stream flowing through said space (22) flows around the bulb socket (3) and thus cools it, characterized in that the mounting comprises a U-shaped member engaging the outer side of the reflector bowl and carrying the bulb socket, the space for the passage of an air stream being completely open at the side except for the legs of the U-shaped member, and the cross-section of the opening (2) being a multiple of the cross-section of the bulb.

2. The lamp according to claim 1, characterized in that the space (22) for the passage of an air stream formed in the mounting (6, 7) is flared with respect to the annular gap (21) and is completely open both in upward direction and at two opposite sides.

3. The lamp according to claim 1 or claim 2, characterized in that the diameter of the opening (2) of the reflector bowl (1) is at least approximately twice the diameter of the bulb (4).

4. The lamp according to any one of claims 1 to 3, characterized in that the mounting (6, 7) consists of a first U-shaped member (6) and a carrier (7) arranged between the legs (10) thereof for the bulb socket (3), the first U-shaped member (6) being mounted to the rear side of the reflector bowl (1) by its web (8) and having a hole that is in alignment with the opening (2) of the reflector bowl (1).

5. The lamp according to claim 4, characterized in that an oblong hole (12) extending parallelly to the axis (11) of the reflector bowl (1) is provided in each leg (10) of the first U-shaped member (6), and that the carrier (7) for the bulb socket (3) is arranged alongside the two oblong holes (12) so as to be movable and is adapted to be fixed in the respective position on the edges of the oblong holes.

6. The lamp according to claim 5, characterized in that the carrier is a second U-shaped member (7) whose legs (15) are located at the inner sides of the legs (10) of the first U-shaped member (6) and are adapted to be fixed to the edges of the oblong holes by means of screws (17) extending through the oblong holes (12).

7. The lamp according to any one of claims 1 to 3, characterized in that the mounting consists of two U-shaped members (6, 7) only, whose first U-shaped member (6) is fastened to the rear side of the reflector bowl (1) through its web (8) and whose second U-shaped member (7) is held by its two legs (15) on the inner side of the legs (10) of the first U-shaped member (6), the web (8) of the first U-shaped member (6) having a hole adapted to the opening (2) of the reflector bowl (1), and the web (13) of the second U-shaped member (7) carrying the bulb socket (3).

8. The lamp according to claim 6 or claim 7, characterized in that the legs (15) of the second U-shaped member (7) are provided with outwardly projecting lugs (16) engaging into the oblong holes (12).

9. The lamp according to any one of claims 4 to 8, characterized in that the edge (9) of the opening of the reflector bowl (1) consisting of metal is beaded about the edge of the hole provided in the web (8) of the first U-shaped member (6).

10. The lamp according to any one of claims 4 to 9, characterized in that the legs (10) of the first U-shaped member (6) are provided with two oppositely located recesses (18) each for the suspension of the mounting (6, 7).

## Revendications

1. Luminaire, en particulier luminaire à halogène, avec une ampoule à incandescence (4), une douille d'ampoule à incandescence (3), une coque réflectrice (1) et un support (6,7) pour la coque réflectrice (1) et la douille d'ampoule à incandescence (3), la douille d'ampoule à incandescence (3) étant maintenu par la fixation (6, 7) à une distance déterminée derrière la coque réflectrice (1), la coque réflectrice (1) comportant une ouverture (2), à travers laquelle l'ampoule à incandescence (4) pénètre dans l'espace réflecteur (20), un interstice annulaire (21) étant laissé libre entre l'ampoule à incandescence (4) et le bord d'ouverture (9) de la coque réflectrice (1), pour permettre un tirage d'air, la fixation (6, 7) étant ouverte pour constituer un espace d'écoulement d'air (22) et la douille d'ampoule à incandescence (3) étant soutenue par la fixation (6, 7) dans l'espace d'écoulement d'air (22) se raccordant à l'espace annulaire (21), de manière que la douille d'ampoule à incandescence (3) soit balayé par un courant d'air s'écoulant depuis cet espace d'écoulement d'air (22) et, ainsi, refroidi, caractérisé en ce que la fixation présente une partie profilée en U, saisissant la face extérieure de la coque réflectrice et portant la douille d'ampoule à incandescence, l'espace d'écoulement d'air étant entièrement ouvert latéralement jusqu'à la branche du profilé en U et la section transversale de l'ouverture (2) étant un multiple de la section transversale de l'ampoule à incandescence.

2. Luminaire selon la revendication 1, caractérisé en ce que l'espace d'écoulement d'air (22) formé dans la fixation (6, 7) va en s'agrandissant en direction de l'extérieur, par rapport à l'espace annulaire (21), et est ouvert en totalité, tant vers le haut qu'également sur deux côté opposés.

3. Luminaire selon l'une des revendications 1 ou 2, caractérisé en ce que le diamètre de l'ouverture (2) de la coquille réflectrice (1) est au moins double du diamètre de l'ampoule à incandescence (4).

4. Luminaire selon l'une des revendications 1 à 3, caractérisé en ce que la fixation (6, 7) est composée d'une première partie profilée en U (6) et d'un support, disposé entre ses branches (10) pour la douille d'ampoule à incandescence (3), la première partie profilée en U (6) étant fixée par son âme (8) sur la face arrière de la coque réflectrice (1) et présentant un trou, aligné par rapport à l'ouverture (2) de la coque réflectrice (1).

5. Luminaire selon la revendication 4, caractérisé en ce que, dans chacune des deux branches (10) de la première partie profilée en U (6), est réalisé un trou allongé (12) s'étendant parallèlement à l'axe (11) de la coque réflectrice (1) et le support (7) destiné à la douille d'ampoule à incandescence (3) étant monté déplaçable le long des deux trous allongés (12) et susceptible d'être fixé en position respective sur les bords de trou allongé.

6. Luminaire selon la revendication 5, caractérisé en ce que le support est constitué par une deuxième partie profilée en U (7), dont les branches (15) sont situées sur les faces intérieures des branches (10) de la première partie profilée en U (6) et peuvent être fixées sur les bords de trous allongés au moyen de vis (17) s'engageant dans les trous allongés (12).

7. Luminaire selon l'une des revendications 1 à 3, caractérisé en ce que la fixation n'est composée que de deux parties profilées en U (6,7) dont la première partie profilée en U (6) est fixée par âme (8) sur la face arrière de la coque réflectrice (1), et dont la deuxième partie profilée en U (7) est fixée, par ses deux branches (15), sur la face intérieure de la branche (10) de la première partie profilée en U (6), l'âme (8) de la première partie profilée en U (6) présentant un trou adapté à l'ouverture (7) de la coque réflectrice (1) et l'âme (13) de la deuxième partie profilée en U (7) portant la douille d'ampoule à incandescence (3).

8. Luminaire selon la revendication 6 ou 7, caractérisé en ce que les branches (15) de la deuxième partie profilée en U (7) présentent des ergots (16) se projetant vers l'extérieur et s'engageant dans les trous allongés (12).

9. Luminaire selon l'une des revendications 4 à 8, caractérisé en ce que le bord d'ouverture (9) de la coque réflectrice (1) réalisée en métal est rabattu autour du bord du trou, prévu dans l'âme (8), de la première partie profilée en U (6).

10. Luminaire selon l'une des revendications 4 à 9, caractérisé en ce que les branches (10) de la première partie profilée en U (6) présentent chacune des évidements (18) mutuellement opposés, en vue d'un accrochage de la fixation (6, 7).
